# EUROPÄISCHE PATENTSCHRIFT

(11) **EP 2 080 979 B1**
(45) Veröffentlichungstag und Bekanntmachung des Hinweises auf die Patenterteilung: **20.04.2011**
(21) Anmeldenummer: 08170044.5
(22) Anmeldetag: 27.11.2008
(51) Int. Cl.: F28F 9/00

(54) **Verbrennungsmotor-Kühler**
Combustion engine cooler
Refroidisseur de moteur à combustion interne

(30) Priorität: 18.01.2008 DE 102008005095
(43) Veröffentlichungstag der Anmeldung: 22.07.2009
(73) Patentinhaber: Pierburg GmbH, 41460 Neuss (DE)
(72) Erfinder: Dellen, Franz, 47877 Willich (DE)
(74) Vertreter: Patentanwälte ter Smitten

(56) Entgegenhaltungen:
- DE-B3-102005 045 103
- FR-A- 2 579 311
- FR-A- 2 742 530

## Beschreibung

Die Erfindung bezieht sich auf einen Verbrennungsmotor-Kühler zum Kühlen eines flüssigen Kühlmittels, das seinerseits einen Verbrennungsmotor kühlen kann. Ein kühler nach dem Oberbegriff des Anspruchs 1 ist aus FR 2 579 311 und DE 2 923 857 A bekannt.

Der Kühler für einen Verbrennungsmotor ist ein Wärmetauscher, in dem ein flüssiges Kühlmittel durch die den Kühler durchströmende Umgebungsluft gekühlt wird. Die meisten Kühler für Verbrennungsmotoren werden aus mehreren Gehäuseteilen zusammengesetzt. Auf diese Weise können komplexe Kühlerstrukturen realisiert werden, kann der Einsatz an teuren Rohstoffen reduziert und kann das Gewicht des Kühlers minimiert und optimiert werden. Gängige Verbrennungsmotor-Kühler weisen als Gehäuseteile einen Wärmetauscher aus Metall und jeweils seitlich angesetzte Wassermantelschalen aus Kunststoff auf. Ein derartiger Wärmetauscher ist aus DE 2 923 857 A bekannt. Die vorgenannten Gehäuseteile weisen jeweils aufeinander liegende Befestigungsflansche auf, die durch eine mechanische Verbindung, beispielsweise durch Metall-Halteklammern miteinander verbunden sind. Zur flüssigkeitsdichten Abdichtung der Flanschverbindung sind elastische Dichtlippen in einen Befestigungsflansch oder in beide Befestigungsflansche eingelassen, die durch die Flansch-Verbindung aufeinander gedrückt werden und auf diese Weise abdichten.

Als Kühlmittel in Kraftfahrzeugen wird in aller Regel Wasser verwendet. Da Verbrennungsmotoren mit einer Temperatur von ca. 90 °C betrieben werden, steht der Kühlkreislauf, steht also das Kühlmittel in dem Kühler unter Druck, um den Siedepunkt des Wassers auf über 100 °C zu erhöhen. Schon bei kleinen Undichtigkeiten zwischen den Befestigungsflanschen der beiden Gehäuseteile kann das unter Druck stehende Kühlmittel aus dem Kühler austreten. Die Dichtigkeit der Flanschabdichtung kann durch kleine Deformationen der Befestigungsflansche, durch eine

Verschlechterung der mechanischen Flansch-Verbindung oder durch andere äußere mechanische Einflüsse relativ leicht gestört werden.

Aufgabe der Erfindung ist es demgegenüber, einen Verbrennungsmotor-Kühler mit einer verbesserten flüssigkeitsdichten und druckdichten Abdichtung zwischen zwei Gehäuseteilen zu schaffen.

Diese Aufgabe wird erfindungsgemäß mit den Merkmalen des Patentanspruches 1 gelöst.

Der erfindungsgemäße Verbrennungsmotor-Kühler weist an dem Befestigungsflansch des einen Gehäuseteiles eine umlaufende Dichtungsnut und an dem Befestigungsflansch des anderen Gehäuseteiles einen in die Dichtungsnut hineinragenden umlaufenden Dichtungssteg auf, der mit Presssitz in die Dichtungsnut eingesteckt ist, wobei die Steckachse annähernd senkrecht zu der Kraftachse der Presskraft steht. Durch den Presssitz des Dichtungssteges in der Dichtungsnut wird die Flanschdichtung flüssigkeitsdicht und druckdicht abgedichtet. Die eigentliche Dichtung erfolgt also nicht mehr in der Ebene der einander gegenüberstehenden Flanschflächen, sondern erfolgt in der Dichtungsnut. Die Kraft, mit der die Abdichtung generiert oder unterstützt wird, ist also nicht abhängig von der eigentlichen Verbindung der beiden Gehäuseteile bzw. der beiden Befestigungsflansche miteinander. Die Verbindung der Befestigungsflansche miteinander hat keine unmittelbare Wirkung auf die Qualität der Abdichtung, da die die Abdichtungsqualität bestimmende Presskraft unabhängig ist von der Verbindungskraft der Flanschverbindung. Die Presskraft, die zwischen dem Dichtungssteg und der Dichtungsnut vorliegt, ist nahezu unabhängig von der Flanschverbindung. Auf diese Weise wird eine langlebige und zuverlässige, flüssigkeitsdichte und druckdichte Verbindung der beiden Gehäuseteile miteinander realisiert. Die Dichtung ist relativ unempfindlich gegenüber äußeren Beschädigungen und Verformungen des Gehäuses, der Befestigungsflansche bzw. der VerbindungsMittel.

Gemäß einer bevorzugten Ausgestaltung weist der Dichtungssteg einen steifen Stegkörper und eine verformbare Dichtlippe auf, wobei die Stegkörper-Weite geringer als die Dichtungs-Weite ist, und die Dichtlippe auf einer der beiden Stegkörperseiten derart angeordnet ist, dass die Dichtungsstegweite bei entspannter Dichtlippe größer als die Nutweite ist. Der Dichtungssteg besteht also im Wesentlichen aus zwei Teilen, nämlich dem steifen Stegkörper und der verformbaren Dichtlippe. Die Dichtlippe ist über den gesamten Verlauf des Stegkörpers durchgehend umlaufend. Die Dichtlippe ist an mindestens einer Seite des Stegkörpers angeordnet, es kann jedoch an jeder der beiden Seiten des Stegkörpers jeweils eine umlaufende Dichtlippe vorgesehen sein. Die Dichtlippe wird beim Einschieben des Dichtungssteges in die Dichtungsnut derart verformt, dass der Dichtungssteg als Ganzes in die Dichtungsnut eingesteckt werden kann. Der Stegkörper besteht aus einem Material, das insbesondere eine hohe Dauerfestigkeit und Stabilität aufweist. Die separate Dichtlippe hingegen ist auf eine lang andauernde Elastizität ausgelegt, die langfristig eine zuverlässige Abdichtung sicherstellt.

Gemäß einer bevorzugten Ausgestaltung ist die Dichtlippe elastisch verformbar. Die Dichtlippe besteht beispielsweise aus Gummi und/oder aus einem elastisch verformbaren Kunststoff.

Gemäß einer bevorzugten Ausgestaltung ist die Dichtlippe formschlüssig an dem Stegkörper befestigt. Beispielsweise kann die Dichtlippe hinterschnittene Haltefinger aufweisen, die in entsprechende Halteöffnungen des Stegkörpers eingesteckt sind. Auf diese Weise ist eine einfache und schnelle Montage der Dichtlippe an den Stegkörper möglich. Alternativ oder ergänzend kann die Dichtlippe an dem Stegkörper auch auf andere Weise fixiert werden, beispielsweise durch Verkleben oder Verschweißen.

Gemäß einer bevorzugten Ausgestaltung wird die Verbindung der beiden Gehäuseteile durch die beiden Befestigungsflansche umfassende Halteklammern gebildet. Diese Verbindungstechnik macht den Zusammenbau einfach und preiswert. Da die Abdichtung nicht mehr unmittelbar durch die aufeinander liegenden Befestigungsflansche gewährleistet wird, sondern durch die Anordnung, bestehend aus dem Dichtungssteg und der Dichtungsnut, sind an die Flanschverbindung keine sehr hohen

Anforderungen mehr zu stellen. Durch die erfindungsgemäße Dichtung können einfachere und preiswertere Verbindungstechniken zum Verbinden der Befestigungsflansche der beiden Gehäuseteile eingesetzt werden.

Vorzugsweise besteht ein Gehäuseteil aus Aluminium und besteht das andere Gehäuseteil aus Kunststoff. Diese Kombination ist bei zeitgemäßen Verbrennungsmotor-Kühlern häufig anzutreffen. Aluminium hat hervorragende Wärmeleit-Eigenschaften und Kunststoff ist preiswert verfügbar, in komplexe Formen zu bringen und von geringem Gewicht.

Gemäß einer bevorzugten Ausgestaltung ist der eine Gehäuseteil der eigentliche Wärmetauscher des Kühlers und ist der zweite Gehäuseteil eine Wassermantelschale an einem bzw. an beiden Längsenden des Wärmetauschers, wie es beispielsweise aus DE 2923857 A bekannt ist.

Im Folgenden werden unter Bezugnahme auf die Zeichnungen mehrere Ausführungsbeispiele der Erfindung näher erläutert.

Es zeigen:
Figur 1 eine Schnittdarstellung eines Abschnittes eines erfindungsgemäßen Verbrennungsmotor-Kühlers,
Figur 2 eine vergrößerte Darstellung eines Dichtungssteges des Kühlers der Figur 1,
Figur 3 eine zweite Ausführungsform eines Dichtungssteges mit einer zweiten Ausführungsform einer Dichtlippe, und
Figur 4 eine weitere Ausführungsform einer Dichtlippe.

In der Figur 1 ist im Querschnitt ein Teil eines Verbrennungsmotor-Kühlers 10 zum Kühlen eines flüssigen Kühlmittels dargestellt. Derartige Kühler werden beispielsweise in Kraftfahrzeugen eingesetzt. Als Kühlmittel dient bevorzugt Wasser, das innerhalb des den Kühler 10 umfassenden Kühlkreislaufes unter Überdruck steht, so dass der Siedepunkt des Wassers über 100 °C liegt.

Der Kühler 10 besteht im Wesentlichen aus zwei oder mehr Gehäuseteilen 12, 14, die zu dem Kühler zusammengebaut sind. Vorliegend sind ein erstes Gehäuseteil 12, das ein Aluminium-Wärmetauscher ist, und ein zweites Gehäuseteil 14, das eine Kunststoff-Wassermantelschale bildet, dargestellt. Der Kühler 10 kann weitere Gehäuseteile aufweisen, die in der Figur 1 der Einfachheit halber weggelassen sind. Die Gehäuseteile 12, 14 bilden ein flüssigkeitsdichtes und druckdichtes Kühlmittelgehäuse 11.

Zur Fixierung der beiden Gehäuseteile 12, 14 miteinander ist eine mechanische Verbindung 15 vorgesehen, die die Befestigungsflansche 30, 32 des ersten und des zweiten Gehäuseteiles 12, 14 fest miteinander verbindet. Die Gehäuseteil-Befestigungsflansche 30, 32 weisen jeweils einander zugewandte zueinander parallele Stützflächen 31, 33 auf, die aufeinander liegen.

Die beiden Befestigungsflansche 30, 32, der beiden Gehäuseteile 12, 14, werden durch eine mechanische Verbindung 15 in Form einer Vielzahl von Metall-Halteklammern 16 zusammen gehalten. Die Halteklammern 16 weisen Widerhaken 67 auf, die in entsprechende Halteöffnungen 69 der Befestigungsflansche 30, 32, eingreifen. Mit den Halteklammern 16 wird eine einfache mechanische Verbindung 15 der beiden Befestigungsflansche 30, 32, realisiert.

Der Befestigungsflansch 30 des einen Gehäuseteils 12 weist eine umlaufende Dichtungsnut 17 auf, in die ein Dichtungssteg 20 des anderen Gehäuseteiles 14 hineinragt. Der Dichtungssteg 20 ragt von dem betreffenden Befestigungsflansch 32 ab und ist derart ausgebildet, dass er mit Presssitz in die Dichtungsnut 17 eingesteckt ist.

Der Dichtungssteg 20 der Figur 1 ist in der Figur 2 vergrößert dargestellt. Der Dichtungssteg 20 weist einen steifen Stegkörper 22 und eine verformbare Dichtlippe 18 auf. Die Weite S des Stegkörpers 22 ist geringer als die Weite D der Dichtungsnut 17. Die Dichtungssteg-Weite G bei entspannter Dichtlippe 18, wie sie in Figur 2 dargestellt ist, ist größer als die Dichtungsnut-Weite D.

Die Dichtlippe 18 ist elastisch verformbar, und besteht beispielsweise aus Gummi oder aus einem elastischen Kunststoff. Die Dichtlippe 18 ist formschlüssig an dem Stegkörper 22 befestigt. Hierzu weist die Dichtlippe 18 hinterschnittene Haltefinger 60; 61 auf, die in entsprechenden Halteöffnungen 64; 66, des Stegkörpers 22; 22' stecken. Die Haltefinger 60; 61 sind annähernd T-förmig ausgebildet. Die Haltefinger 60; 61 bestehen jeweils aus einem Verbindungsstift 26; 46 und einem Querbalken 28; 48. Der Querbalken 28 kann als einfacher Balken ausgebildet sein, wie in den Figuren 1 - 3 dargestellt, der Querbalken 48 kann jedoch auch beispielsweise schwalbenschwanzförmig ausgebildet sein, wie in Figur 4 dargestellt. Während der Dichtlippen-Körper 24; 44; 52 jeweils über den gesamten Flansch-Umfang durchgehend ist, sind die Haltefinger 60; 61 über die gesamte Länge des Dichtlippen-Köpers 24 vereinzelt angeordnet, beispielsweise alle 10 mm. Der Dichtlippen-Körper 24 ist im Querschnitt halbkreisförmig.

Die Dichtlippe 18 kann in einer entsprechenden Haltenut 70 des Stegkörpers 22 sitzen, um den Dichtlippen-Körper 24 in Bezug auf die Steckrichtung in der Lage zu fixieren. Zur Aufnahme der Haltefinger 60; 61 sind mehrere Halteöffnungen 64; 66 in den Stegkörper 22; 22' vorgesehen, in die die Haltefinger 60; 61 eingesteckt bzw. eingespritzt sind.

Der Dichtungssteg 20 sitzt mit Presssitz derart in der Dichtungsnut 17, dass seine Steckachse 21 annähernd senkrecht zur Kraftachse 23 der Presskraft steht. Die Steckachse 21 ist die Achse, in der der Dichtungssteg 20 in die Dichtungsnut 17 eingeführt wird. Die Kraftachse 23 der Presskraft ist die Achse, in der die Federkraft der Dichtlippe 18 im Wesentlichen wirkt. Da diese Presskraft zwischen den beiden Nutwänden der Dichtungsnut 17 aufgebracht wird, ist jederzeit für eine ausreichende Dichtung gesorgt, selbst dann, wenn die mechanische Flansch-Verbindung 15 an einer Stelle geschwächt ist, beispielsweise durch das Fehlen einer Halteklammer 16. Die Dichtungsqualität der flüssigkeits- und druckdichten Abdichtung ist nicht abhängig von der Qualität der mechanischen Verbindung 15, sondern weitgehend unabhängig davon.

Bei dem in der Figur 3 dargestellten Ausführungsbeispiel eines Dichtungssteges 20' ist die Dichtlippe 42 gegenüber dem in den Figuren 1 und 2 dargestellten Ausführungsbeispiel variiert. Die Dichtlippe 42 weist einen im Querschnitt rechteckigen Dichtlippen-Körper 44 auf, der auf dem nutfreien Stegkörper 22' aufliegt.

Bei dem in Figur 4 dargestellten Ausführungsbeispiel einer Dichtlippe 50 weist der Dichtlippen-Körper 52 drei zueinander parallele Lippenstege 54 auf. Hierdurch wird auch bei einer Beschädigung des Dichtlippen-Körpers 52 weitgehend sichergestellt, dass eine flüssigkeitsdichte und druckdichte Abdichtung erhalten bleibt.

## Patentansprüche

1. Verbrennungsmotor-Kühler (10) zum Kühlen eines flüssigen Kühlmittels, mit
einem Kühlmittelgehäuse (11), das ein erstes Gehäuseteil (12) und ein zweites Gehäuseteil (14) aufweist, das flüssigkeitsdicht und druckdicht mit dem ersten Gehäuseteil (12) verbunden ist,
wobei eine mechanische Verbindung (15) Befestigungsflansche (30, 32) des ersten und des zweiten Gehäuseteils (12, 14) miteinander verbindet,
**dadurch gekennzeichnet,**
**dass** dem einen Befestigungsflansch (30) eine umlaufende Dichtungsnut (17) und dem anderen Befestigungsflansch (32) ein in die Dichtungsnut (17) hineinragender Dichtungssteg (20) zugeordnet ist, der mit Presssitz in die Dichtungsnut (17) eingesteckt ist, wobei die Steckachse (21) annähernd senkrecht zur Kraftachse (23) der Presskraft steht.

2. Verbrennungsmotor-Kühler (10) zum Kühlen eines flüssigen Kühlmittels nach Anspruch 1, wobei der Dichtungssteg (20) einen steifen Stegkörper (22; 22') und eine verformbare Dichtlippe (18; 42; 50) aufweist, und die Stegkörper-Weite S geringer ist als die Dichtnut-Weite D, und die Dichtlippe (18; 42; 50) auf einer der beiden Stegkörperseiten derart angeordnet ist, dass die Dichtungssteg-Weite G bei entspannter Dichtlippe (18; 42; 50) größer als die Dichtungsnut-Weite D ist.

3. Verbrennungsmotor-Kühler (10) zum Kühlen eines flüssigen Kühlmittels nach Anspruch 1 oder 2, wobei die Dichtlippe (18; 42; 50) elastisch verformbar ist.

4. Verbrennungsmotor-Kühler (10) zum Kühlen eines flüssigen Kühlmittels nach einem der Ansprüche 1-3, wobei die Dichtlippe (18; 42; 50) formschlüssig an dem Stegkörper (22; 22') befestigt ist.

5. Verbrennungsmotor-Kühler (10) zum Kühlen eines flüssigen Kühlmittels nach einem der Ansprüche 1-4, wobei die Dichtlippe (18; 42; 50) mehrere hinterschnittene Haltefinger (60; 61) aufweist, die in entsprechenden Halteöffnungen (64; 66) des Stegkörpers (22; 22') stecken.

6. Verbrennungsmotor-Kühler (10) zum Kühlen eines flüssigen Kühlmittels nach einem der Ansprüche 1-5, wobei die Verbindung (15) durch die Befestigungsflansche (30, 32) umfassende Halteklammern (16) gebildet wird.

7. Verbrennungsmotor-Kühler (10) zum Kühlen eines flüssigen Kühlmittels nach einem der Ansprüche 1-6, wobei ein Gehäuseteil (12) aus Aluminium und das andere Gehäuseteil (14) aus Kunststoff besteht.

8. Verbrennungsmotor-Kühler (10) zum Kühlen eines flüssigen Kühlmittels nach einem der Ansprüche 1-7, wobei das erste Gehäuseteil (12) ein Wärmetauscher und das zweite Gehäuseteil (14) eine Wassermantelschale ist.

## Claims

1. A cooler (10) for an internal combustion engine for cooling a liquid coolant, comprising
a coolant housing (11) comprising a first housing part (12) and a second housing part (14) joined to the first housing part (12) in a liquid- and pressure-tight manner,
wherein a mechanical connecting means (15) connects fastening flanges (30, 32) of the first and second housing parts (12, 14) with each other,
**characterized in that**
one fastening flange (30) is associated with a circumferential sealing groove (17) and the other fastening flange (32) is associated with a sealing web (20) projecting into the sealing groove (17), wherein the web is inserted into the sealing groove (17) with a press fit, the insertion axis (21) being approximately perpendicular to the force axis (23) of the pressing force.

2. A cooler (10) for an internal combustion engine for cooling a liquid coolant of claim 1, wherein the sealing web (20) comprises a rigid web body (22; 22') and a deformable sealing lip (18; 42; 50) and the bar body width S is smaller than the sealing groove width D, and the sealing lip (18; 42; 50) is arranged on one of both web body sides such that the sealing ring width G is larger than the sealing groove width D when the sealing lip (18; 42; 50) is in its relaxed state.

3. A cooler (10) for an internal combustion engine for cooling a liquid coolant of claim 1 or 2, wherein the sealing lip (18; 42; 50) is elastically deformable.

4. A cooler (10) for an internal combustion engine for cooling a liquid coolant of one of claims 1-3, wherein the sealing lip (18; 42; 50) is fastened to the web body (22; 22') with a positive fit.

5. A cooler (10) for an internal combustion engine for cooling a liquid coolant of one of claims 1-4, wherein the sealing lip (18; 42; 50) comprises a plurality of undercut retaining fingers (60; 61) set into corresponding retaining openings (64; 65) of the web body (22; 22').

6. A cooler (10) for an internal combustion engine for cooling a liquid coolant of one of claims 1-5, wherein the connecting means (15) is formed by retaining clamps (16) embracing the fastening flanges (30; 32).

7. A cooler (10) for an internal combustion engine for cooling a liquid coolant of one of claims 1-6, wherein one housing part (12) is made of aluminum and the other housing part (14) is made of plastics.

8. A cooler (10) for an internal combustion engine for cooling a liquid coolant of one of claims 1-7, wherein the first housing part (12) is a heat exchanger and the second housing part (14) is a water jacket shell.

## Revendications

1. Refroidisseur (10) de moteur à combustion interne pour le refroidissement d'un liquide de refroidissement, comprenant
un boitier de liquide de refroidissement (11) avec une première partie de boitier (12) et une deuxième partie de boitier (14) connectée à ladite première partie de boitier (12) de manière étanche à liquide et à pression,
un raccord mécanique (15) raccordant des brides de fixation (30, 32) de ladite première et de ladite deuxième partie de boitier (12, 14),
**caractérisé en ce que**
l'un des brides de fixation (30) est associé à une rainure d'étanchéité (17) périphérique et l'autre bride de fixation (32) est associé à une nervure d'étanchéité (20) saillant dans ladite rainure d'étanchéité (17), ladite nervure étant insérée dans ladite rainure d'étanchéité (17) avec ajustage serré, où l'axe d'insertion (21) est approximativement perpendiculaire à l'axe de force (23) de la force de pression.

2. Refroidisseur (10) de moteur à combustion interne pour le refroidissement d'un liquide de refroidissement selon la revendication 1, dans lequel ladite nervure d'étanchéité (20) comprend un corps de nervure (22; 22') rigide et une lèvre d'étanchéité (18; 42; 50) déformable, et la largeur S dudit corps de nervure est inférieure à la largeur D de ladite rainure d'étanchéité, et ladite lèvre d'étanchéité (18; 42; 50) est disposée su un des deux côtés dudit corps de nervure de sorte que la largeur G de ladite nervure d'étanchéité est supérieure à la largeur D de ladite rainure d'étanchéité en état détendu de ladite lèvre d'étanchéité (18; 42; 50).

3. Refroidisseur (10) de moteur à combustion interne pour le refroidissement d'un liquide de refroidissement selon la revendication 1 ou 2, dans lequel ladite lèvre d'étanchéité (18; 42; 50) est déformable élastiquement.

4. Refroidisseur (10) de moteur à combustion interne pour le refroidissement d'un liquide de refroidissement selon l'une quelconque des revendications 1-3, dans lequel ladite lèvre d'étanchéité (18; 42; 50) est fixé de manière positive audit corps de nervure (22; 22').

5. Refroidisseur (10) de moteur à combustion interne pour le refroidissement d'un liquide de refroidissement selon l'une quelconque des revendications 1-4, dans lequel ladite lèvre d'étanchéité (18; 42; 50) comprend plusieurs doigts de retenue (60; 61) découpés insérés dans des ouvertures de retenue (64; 66) correspondantes dans ledit corps de nervure (22; 22').

6. Refroidisseur (10) de moteur à combustion interne pour le refroidissement d'un liquide de refroidissement selon l'une quelconque des revendications 1-5, dans lequel ledit raccord (15) est formé par des étriers de retenue (16) enveloppant lesdites brides de fixation (30, 32).

7. Refroidisseur (10) de moteur à combustion interne pour le refroidissement d'un liquide de refroidissement selon l'une quelconque des revendications 1-6, dans lequel une partie du boitier (12) est en aluminium et l'autre partie du boitier (14) est en matière plastique.

8. Refroidisseur (10) de moteur à combustion interne pour le refroidissement d'un liquide de refroidissement selon l'une quelconque des revendications 1-7, dans lequel la première partie du boitier (12) est un échangeur thermique et la deuxième partie du boitier (14) est un enveloppe d'une chemise d'eau.
